# EUROPÄISCHE PATENTSCHRIFT

(11) **EP 3 208 819 B1**
(45) Veröffentlichungstag und Bekanntmachung des Hinweises auf die Patenterteilung: **28.07.2021**
(21) Anmeldenummer: 17151563.8
(22) Anmeldetag: 16.01.2017
(51) Int. Cl.: H01H 9/28

(54) **ELEKTRISCHE SCHALTANORDNUNG**
ELECTRIC SWITCH ASSEMBLY
ENSEMBLE DE CIRCUITS ÉLECTRIQUES

(30) Priorität: 16.02.2016 DE 102016202330
(43) Veröffentlichungstag der Anmeldung: 23.08.2017
(73) Patentinhaber: Siemens Energy Global GmbH & Co. KG, 81739 München (DE)
(72) Erfinder: Chao, Chen-Xiang, 10625 Berlin (DE); Sulitze, Markus, 14612 Falkensee (DE)

(56) Entgegenhaltungen:
- EP-A1- 2 393 092
- WO-A2-2004/093276
- DE-A1- 4 142 548
- DE-B- 1 143 901
- DE-B- 1 151 048
- FR-A- 1 281 315
- FR-A- 1 482 991
- GB-A- 805 310

## Beschreibung

Die Erfindung bezieht sich auf eine elektrische Schaltanordnung aufweisend
- ein erstes Schaltkontaktstück und ein zweites Schaltkontaktstück, welche relativ zueinander bewegbar sind,
- eine kinematische Kette zur Einkoppelung einer Bewegung auf zumindest eines der Schaltkontaktstücke sowie
- eine Sperreinrichtung mit einem Sperrelement für ein Sperren einer Relativbewegung der Schaltkontaktstücke.

Eine elektrische Schaltanordnung ist beispielsweise aus der Patentschrift DE 103 17 735 B3 bekannt. Dort ist eine elektrische Schaltanordnung beschrieben, welche ein erstes sowie ein zweites Schaltkontaktstück aufweist. Die Schaltkontaktstücke sind relativ zueinander bewegbar, wobei eine kinematische Kette zur Einkoppelung einer Bewegung auf eines der Schaltkontaktstücke genutzt wird. Die dortige kinematische Kette weist einen elektrisch isolierenden Handgriff auf, über welchen unter Zwischenanordnung einer zylindrischen Platte eine Bewegung auf eines der Schaltkontaktstücke übertragen werden kann. Als Sperrelement ist ein Bolzen vorgesehen, welcher die zylindrische Platte vollständig durchsetzt und je nach Lage der zylindrischen Platte mit ortsfesten Ausnehmungen in Eingriff bringbar ist. Dabei ist vorgesehen, dass der dortige Sperrbolzen in einer Einschaltstellung sowie in einer Ausschaltstellung in die zylindrische Platte einsetzbar ist, wodurch auch eine Sicherung der Relativlage des ersten sowie des zweiten Schaltkontaktstückes in einer Einschaltstellung bzw. einer Ausschaltstellung möglich ist. Für eine Bewegung des Schaltkontaktstückes ist der Sperrbolzen vollständig aus der zylindrischen Platte zu entfernen.

Die bekannte elektrische Schaltanordnung weist eine robuste Sperreinrichtung auf, um zwei Relativlagen zwischen erstem und zweitem Schaltkontaktstück zu sichern. Eine Betätigung bzw. Bedienung der Sperreinrichtung erweist sich jedoch als relativ schwierig, da ein Bedienen des elektrisch isolierenden Handgriffes sowie ein Entnehmen bzw. Einsetzen des dortigen Sperrbolzens durch den jeweiligen Bediener selbstständig zu koordinieren ist. Entsprechend entstehen während eines Schaltens der bekannten elektrischen Schaltanordnung Situationen, in welchen eine bestimmte Schaltstellung der Schaltkontaktstücke relativ zueinander zu sichern ist, jedoch der Zeitpunkt der Sicherung von einer Koordinierung der Bedienung des Handgriffes sowie des Sperrbolzens abhängt. Zusätzlich können lediglich zwei vorgegebene Relativlagen der Schaltkontaktstücke mittels der Sperreinrichtung gesichert werden.

Aus der Auslegeschrift DE 11 51 048 geht ein elektrischer Tastschalter hervor, der mit einem Vorsatzgerät mittels Schlüssel betätigbar ist. Über das Vorsatzgerät kann der Tastschalter im Ein- oder Ausschaltzustand blockiert werden. Aus der Europäischen Patentanmeldung EP 2 393 092 A1 geht eine Schalteinrichtung hervor, welche durch ein Verschieben eines Blockierbolzens an einer manuellen Handhabe eine Drehbewegung der manuellen Handhabe blockiert. Aus dem Patent FR 1 281 315 geht eine Vorrichtung hervor, welche eine automatisierte Sicherung bei Erreichen einer AUS-Position an einem Unterbrecher vorsieht. Aus der GB 805 310 geht eine Verriegelung einer Betätigung für einen elektrischen Ölschalter hervor, wobei über eine Blende ein Zugang zu einer Aufnahme für eine Antriebsstange versperrt wird.

Aus der DE 41 42 548 A1 geht ein Antrieb für einen Trennschalter hervor. Der Trennschalter weist eine Blockierscheibe auf, die auf einer Antriebswelle befestigt ist, wobei in einer Ein- bzw. einer Ausschaltstellung ein Blockieren vorgenommen werden kann.

Aus der DE 11 43 901 geht ein elektrischer Handschalter mit Schlüsselverriegelung hervor, wobei unabhängig von der Schlüsselschaltstellung ein Ausschalten des elektrischen Handschalters vorgenommen werden kann.

Aus der FR 1 482 991 ist ein Schalter mit Handantrieb bekannt, wobei mittels eines Schlüssels ein Sperren des Schaltgerätes in verschiedene Positionen vorgenommen werden kann.

Somit ergibt sich als Aufgabe der Erfindung, eine elektrische Schaltanordnung der eingangs genannten Art derart auszugestalten, dass eine vereinfachte und sicherere Bedienung der Sperreinrichtung ermöglicht ist.

Erfindungsgemäß wird diese Aufgabe bei einer elektrischen Schaltanordnung der eingangs genannten Art dadurch gelöst, dass das Sperrelement bei einem Vorliegen ein und desselben gleichbleibendem Schaltzustand der Schaltkontaktstücke die Relativlage der Schaltkontaktstücke im Einschaltzustand und/oder im Ausschaltzustand der Schaltkontaktstücke sichernd zumindest ein zu blockierendes Maschinenelement der kinematischen Kette in verschiedenen Lagen sperrt.

Eine elektrische Schaltanordnung dient einem Schalten einer Strombahn. Dazu werden beispielsweise relativ zueinander bewegbare Schaltkontaktstücke eingesetzt. Zur Erzeugung einer relativen Bewegung ist zumindest eines der Schaltkontaktstücke mit einer kinematischen Kette verbunden. Die kinematische Kette verbindet zumindest eines der Schaltkontaktstücke mit einer Antriebseinrichtung, um eine Bewegung zu erzeugen. Die Antriebseinrichtung kann Teil der kinematischen Kette sein. Eine elektrische Schaltanordnung kann beispielsweise ein Trennschalter sein, wie er beispielsweise in einer Ableitstrombahn eines Überspannungsableiters Verwendung finden kann. Eine Ableitstrombahn weist ein impedanzveränderliches Steuerelement mit insbesondere nichtlinearer Charakteristik auf. Die Ableitstrombahn verbindet dabei einen zu schützenden Phasenleiter mit Erdpotential, wobei in Abhängigkeit eines Spannungsfalls über dem impendanzveränderlichen Steuerelement die Ableitstrombahn durchgeschaltet oder unterbrochen sein kann. Entsprechend kann der Phasenleiter durch den Überspannungsableiter geschützt werden. Insbesondere kann der Phasenleiter bzw. dessen elektrische Isolation vor Beschädigungen durch Überspannungen geschützt werden. Phasenleiter können beispielsweise Bestandteil von Hochspannungsgeräten, wie z. B. Transformatoren, Schaltanlagen usw. sein. Bei einem Überschreiten einer Grenzspannung kann es zu einem Durchschlagen bzw. einem Überbeanspruchen der elektrischen Isolation des Phasenleiters kommen. Insbesondere bei nicht selbst heilenden Isolationen, wie z. B. Feststoffisolation, kann dies zu irreparablen Schäden der elektrischen Isolation führen. Durch eine Ableitstrombahn mit Impedanzelement kann dem entgegengewirkt werden. Dazu kann das impedanzveränderliche Steuerelement eine Bemessungsspannung aufweisen. Die Bemessungsspannung des impedanzveränderlichen Steuerelementes kann zu der Grenzspannung des Phasenleiters korrespondierend ausgelegt sein, so dass bei einem Überschreiten der Grenzspannung am Phasenleiter das impedanzveränderliche Steuerelement ein niederimpedantes Verhalten aufweist, wo hingegen bei einem Unterschreiten der Grenzspannung ein hochimpendantes Verhalten des impedanzveränderlichen Steuerelementes vorliegt. Durch eine Spannungsbegrenzung, welche durch eine Überspannungsableiteranordnung erzielt werden kann, können insbesondere elektrische Isolationen des Phasenleiters geschützt werden.

Als impedanzveränderliches Steuerelement kann beispielsweise ein Varistor eingesetzt werden. Ein Varistor ist ein nichtlinearer Widerstand, welcher in Abhängigkeit einer anliegenden Spannung seine Impedanz verändert. Varistoren können je nach Bedarf beispielsweise als Halbleiter ausgeführt sein. Es kann vorgesehen sein, dass Metalloxide zur Ausbildung eines Varistors eingesetzt werden. Insbesondere haben sich Zinkoxidvaristoren als leistungsstark erwiesen. Zur Steigerung der Belastbarkeit können beispielsweise mehrere Blöcke von Zinkoxidelementen miteinander verspannt werden, so dass die Spannungsfestigkeit des Varistors vergrößert ist. Um die Stromtragfähigkeit zusätzlich zu vergrößern, können auch mehrere impedanzveränderliche Steuerelemente, beispielsweise mehrere Säulen übereinander gestapelter Zinkoxidelemente, elektrisch parallel geschaltet werden.

Im Falle von Prüfungen kann es beispielsweise nötig sein, den Phasenleiter mit einer Überspannung zu beaufschlagen, welcher zu einem Durchschalten des Ableitstrompfades durch das impedanzveränderliche Steuerelemente führen würde. Für diesen Fall kann beispielsweise eine elektrische Schaltanordnung im Ableitstrompfad, d. h. bevorzugt in Reihe zu einem impedanzveränderlichen Steuerungselement eingesetzt werden. Mittels der Schaltanordnung ist der Ableitstrompfad galvanisch unterbrechbar, sodass die Schutzwirkung des impedanzveränderlichen Steuerelementes aufgehoben ist. Dabei kann die elektrische Schaltanordnung am hochspannungsseitigen Ende oder auch am erdseitigen Ende der Ableitstrombahn positioniert werden. Mittels einer kinematischen Kette kann eine Betätigung von relativ zueinander bewegbaren Schaltkontaktstücken der elektrischen Schaltanordnung vorgenommen werden. Je nach Ort der Schaltkontaktstücke bzw. deren elektrischen Potentialen kann vorgesehen sein, dass die kinematische Kette elektrisch isolierende Abschnitte aufweist, um insbesondere ein Kurzschließen des impedanzveränderlichen Steuerelementes zu verhindern.

Der Schaltzustand der Schaltanordnung kann bevorzugt in definierten Schaltlagen der relativ zueinander bewegbaren Schaltkontaktstücke gesichert werden. So kann beispielsweise vorgesehen sein, dass im Ausschaltzustand der Schaltkontaktstücke eine Sicherung der Relativlage der Schaltkontaktstücke vorgenommen wird. Es kann auch vorgesehen sein, dass im Einschaltzustand der relativ zueinander bewegbaren Schaltkontaktstücke eine Sicherung der Lage der Schaltkontaktstücke erfolgt. Dabei sollte eine einzusetzende Sperreinrichtung derart dimensioniert werden, dass eine über die kinematische Kette zu übertragende Antriebskraft von der Sperreinrichtung aufgenommen werden kann, so dass ein zuverlässiges Blockieren einer Bewegung gewährleistet bzw. eine Übertragung einer Kraft über die kinematische Kette verhindert ist

Beispielsweise kann ein Sperrelement der Sperreinrichtung in eine Bewegungsbahn eines Maschinenelementes der kinematischen Kette bewegt werden, so dass ein Sperren einer Bewegung des Maschinenelementes beispielsweise durch ein Anschlagen einer Sperrschulter an das Sperrelement erfolgt und das Maschinenelement bzw. die kinematische Kette festgelegt ist. Ist nunmehr die Sperreinrichtung derart ausgebildet, dass das Sperrelement bei einem Vorliegen ein und desselben Schaltzustandes verschiedene Lagen des zu blockierenden Maschinenelementes blockieren kann, so kann davon abgewichen werden, dass lediglich eine einzige Position der kinematischen Kette festlegbar ist. Entsprechend kann ein Sperren einer Bewegung der kinematischen Kette in kleineren Schrittweiten erfolgen, da ein mehrfaches Angreifen des Sperrelementes an dem Maschinenelement möglich ist. So können beispielsweise auf Grund von Spielpassungen innerhalb der kinematischen Kette trotz einer Bewegung des Maschinenelementes die Schaltkontaktstücke relativ zueinander nahezu in Ruhe bleiben und ihren Schaltzustand beibehalten. So kann beispielsweise vorgesehen sein, dass ein Spindelantrieb Teil der kinematischen Kette ist, wobei eine Rotation eines Maschinenelementes ein Antreiben der Spindel und daraus folgend eine Axialverschiebung einer auf der Spindel aufsitzenden Nuss vorgenommen werden kann. In diesem Falle ist es vorteilhaft, dass ein Rückwirken von Bewegungen ausgehend von den Schaltkontaktstücken durch den Spindelantrieb bereits blockiert sein kann, so dass die Sperreinrichtung von Kräften, welche von den Schaltkontaktstücken ausgehen könnten, bereits entkoppelt ist. Insofern dient die Sperreinrichtung im Wesentlichen einem Verhindern einer auf die Schaltkontaktstücke einwirkenden Antriebsbewegung, welche über die kinematische Kette zu übertragen wäre. Neben dem vorteilhaften Blockieren mittels des Spindelantriebes ist weiter eine Übersetzung einer Bewegung gegeben, welche ein ausreichendes Spiel in der kinematischen Kette zur Verfügung stellt, so dass das Sperrelement verschiedenartige Lagen des Maschinenelementes sperren kann, wobei dies zu keiner Änderung des Schaltzustandes der elektrischen Schaltanordnung führt. Beispielsweise könnte das Sperrelement in eine Ausnehmung des Maschinenelementes eingreifen, wobei das Maschinenelement mehrere Sperrschultern aufweisen kann, welche aufeinander folgend je nach Abhängigkeit der Lage des Maschinenelementes mit dem Sperrelement in Eingriff gebracht werden können. Dadurch ist ein formschlüssiges Sperren des Maschinenelementes über das Sperrelement ermöglicht. Zur Ausbildung einer Sperrschulter kann vorgesehen sein, dass das Maschinenelement eine Ausnehmung aufweist, in welche das Sperrelement eingreifen kann, so dass eine Blockierung der Bewegung des Maschinenelementes erfolgt. Weiter kann eine Sperrschulter derart ausgebildet sein, dass diese sich als Erhebung (z. B. vorspringende Kante) aus einer Oberfläche erhebt. Dabei kann vorgesehen sein, dass in Abhängigkeit der Ausgestaltung der Sperrschulter eine Sperreinrichtung mit einem Spiel sperrt, welche ein leichtgängiges Sperren sowie Entsperren des Sperrelementes erlaubt. Des Weiteren kann die Sperreinrichtung auch derart ausgestaltet sein, dass lediglich ein Sperren in einem Richtungssinn erfolgt, wobei bei einer Richtungssinnumkehr eine Bewegung des Maschinenelementes zugelassen ist. Es kann auch vorgesehen sein, dass die Sperreinrichtung derart ausgelegt ist, dass ein vollständiges Blockieren jeglicher Bewegung des Maschinenelementes und daraus folgend der kinematischen Kette bei einer sperrenden Sperreinrichtung vorliegt.

Eine weitere vorteilhafte Ausgestaltung kann vorsehen, dass das Sperrelement an ein drehbar gelagertes Maschinenelement angreift.

Ein drehbar gelagertes Maschinenelement weist den Vorteil auf, dass das Maschinenelement in einem Drehlager ruht, wobei durch eine Rotation mehrfach eine (ggf. mehrere) Sperrschulter(n), welche mit einem Sperrelement zusammenwirken kann, an dem Sperrelement vorbeigeführt werden kann. Dadurch besteht die Möglichkeit, mehrere Sperrschultern am Sperrelement vorzusehen, und so das Maschinenelement in verschiedenen Relativlagen zu sichern. Bei einer Rotation des Maschinenelementes kann so beispielsweise in Abhängigkeit der Lage und der Anzahl der vorzusehenden Sperrschultern im Sperrzustand ein Bewegungsspiel zugelassen sein. Je nach Kleinteiligkeit der Sperrschultern kann so ein grobes bzw. feineres Festlegen verschiedener Lagen des Maschinenelementes vorgenommen werden.

Eine weitere vorteilhafte Ausgestaltung kann vorsehen, dass das Sperrelement mittels eines Werkzeugs, insbesondere eines Schlüssels, betätigt wird.

Durch den Einsatz eines Werkzeuges ist es möglich, den Kraftaufwand, welcher zum Bedienen der Sperreinrichtung aufzubringen ist, zu steuern. Mittels des Werkzeuges kann eine vergrößerte Kraftwirkung oder auch eine Reduzierung der Kraftwirkung vorgenommen werden. Des Weiteren kann durch die Verwendung eines Werkzeuges eine Sicherung vorgenommen werden, dass lediglich im Besitz des Werkzeuges befindliches Personal ein Betätigen der Sperreinrichtung und daraus folgend auch ein Betätigen der elektrischen Schaltanordnung möglich ist. Das Werkzeug kann beispielsweise in Form eines Schlüssels ausgebildet sein, so dass eine vergrößerte Sicherheit bei der Bedienung der elektrischen Schaltanordnung bzw. der Sperreinrichtung gegeben ist. Durch den Einsatz eines Werkzeuges ist es weiterhin von Vorteil, die Sperreinrichtung in einem beispielsweise witterungsgeschützten Bereich unterzubringen, sodass lediglich mittels des Werkzeuges auf die Sperreinrichtung zugegriffen werden braucht. Dadurch können in einem Gehäuse notwendige Öffnungen zum Bedienen der Sperreinrichtung beispielsweise kleinflächig gehalten werden, um lediglich eine Zugänglichkeit mittels des Werkzeuges zu erlauben. Dadurch wird zusätzlich die Manipulationssicherheit der Sperreinrichtung verbessert.

Eine weitere vorteilhafte Ausgestaltung kann vorsehen, dass die Sperreinrichtung in einem im Wesentlichen rotationssymmetrischen Antriebsgehäuse mantelseitig zugänglich ist.

Ein rotationssymmetrisches Antriebsgehäuse weist den Vorteil auf, dass eine einfache Fertigung desselben möglich ist. Weiterhin sind mantelseitig vorsprungsfreie Strukturen geschaffen, so dass eine mechanische Beschädigung des Antriebsgehäuses erschwert ist. Das Antriebsgehäuse kann beispielsweise ein Getriebe aufnehmen, welches Teil der kinematischen Kette ist. Beispielsweise können am Antriebsgehäuse Bewegungen eingeleitet werden, um die kinematischen Kette in Bewegung zu versetzen. Beispielsweise kann am Antriebsgehäuse eine Kurbel vorgesehen sein, welcher eine manuelle Einkopplung einer Bewegung auf die kinematische Kette ermöglicht, wobei innerhalb des Antriebsgehäuses beispielsweise ein Getriebe der kinematischen Kette angeordnet sein kann, wodurch eine Untersetzung und/oder Übersetzung der Bewegung ermöglicht ist. Eine mantelseitige Positionierung eines Zuganges zu der Sperreinrichtung weist den Vorteil auf, dass beispielsweise stirnseitig eine Einkoppelung der Bewegung beispielsweise mittels einer Kurbel vorgenommen werden kann. Dabei kann die Drehbewegung bevorzugt annähernd zentrisch in ein im Wesentlichen rotationssymmetrisches Antriebsgehäuse eingekoppelt werden. Ein mantelseitiger Zugang ist von Vorteil, um Überschneidungen von Bewegungen zu vermeiden. So kann stirnseitig eine Antriebsbewegung zuverlässig in die kinematische Kette eingeleitet werden, sowie mantelseitig bedarfsweise eine Betätigung der Sperreinrichtung erfolgen. Beispielsweise kann eine Werkzeugaufnahme zur Aufnahme des Werkzeuges zum Betätigen der Sperreinrichtung mantelseitig eingesetzt sein. So kann beispielsweise ein Schloss für ein Werkzeug in Form eines Schlüssels mantelseitig in dem Antriebsgehäuse angeordnet sein. Dabei kann vorgesehen sein, dass eine mantelseitige Bedienfläche in dem Antriebsgehäuse von einer bedarfsweise anzuordnenden Schutzkappe überdeckt ist. Dadurch können sowohl die Sperreinrichtung als auch weitere innerhalb des Antriebsgehäuses befindliche Elemente vor äußeren Einflüssen wie beispielsweise Feuchtigkeit und Verschmutzungen geschützt werden.

Vorteilhafterweise kann weiter vorgesehen sein, dass zum Bedienen der Sperreinrichtung das Werkzeug mantelseitig an einem im Wesentlichen rotationssymmetrischen Antriebsgehäuse anzusetzen ist.

Ein Werkzeug kann mantelseitig in ein rotationssymmetrisches Antriebsgehäuse eingeführt werden. Bevorzugterweise kann ein lotrechtes Ansetzen des Werkzeuges relativ zu der Rotationsachse des Antriebsgehäuses vorgesehen sein. Weiterhin kann vorteilhaft vorgesehen sein, dass das Sperrelement aus radialer Richtung bezüglich einer Drehachse des Maschinenelementes bewegbar ist. Eine radiale Richtung bezüglich einer Drehachse eines Maschinenelementes gestaltet sich günstig, da in Umfangsrichtung des Maschinenelementes nunmehr ein Ineinandergreifen eines Sperrelementes und einer Sperrschulter ermöglicht ist. Bevorzugt kann das Maschinenelement mit seiner Drehachse fluchtend zu einer Rotationsachse eines rotationssymmetrischen Antriebsgehäuses ausgerichtet sein. In diesem Falle lässt sich in einfacher Weise ein mantelseitiges Ausrichten der Bedienachse bzw. der Ansatzrichtung eines Werkzeuges erzielen.

Weiter kann vorteilhaft vorgesehen sein, dass das Maschinenelement eine Welle ist.

Eine Welle ist ein drehbeweglich lagerbares Maschinenelement, welches eine Drehachse aufweist. Eine Welle kann um die Drehachse rotieren, sodass insbesondere aus einer radialen Richtung bezüglich der Drehachse der Welle ein Sperrelement mit der Welle interagieren kann. Die Welle kann dazu zumindest eine entsprechende Sperrschulter aufweisen. Eine Sperrschulter kann durch eine Ausnehmung in der Welle bzw. durch eine Sperrschulter auf der Welle (z. B. profilierte Welle) ausbilden. Die Welle kann beispielsweise abschnittsweise als Spindel, Mehrkant, gekröpft usw. ausgeführt sein.

Eine weitere vorteilhafte Ausgestaltung kann vorsehen, dass die Welle an einem ersten und einem zweiten axial beanstandeten Lagerpunkt gelagert ist, wobei das Sperrelement zwischen den beiden Lagerpunkten angreift.

Eine Lagerung an einer Welle an zwei Lagerpunkten ermöglicht eine sichere Führung der Welle und ein spielfreies Rotieren derselben. Durch ein axiales Beabstanden der Lagerpunkte kann zwischen den Lagerpunkten das Sperrelement angreifen. Dadurch ist eine verwindungssteife Konstruktion geschaffen. Beispielsweise kann auch vorgesehen sein, dass die Lagerpunkte als axiale Anschläge dienen, um die Welle in ihrer Position zu sichern. Als Lagerpunkte können beispielsweise Kugellager eingesetzt werden, welche eine axiale Sperrung der Bewegbarkeit der Welle übernehmen können.

Eine weitere vorteilhafte Ausgestaltung kann vorsehen, dass das Sperrelement in eine Ausnehmung des Maschinenelementes eingreift.

Eine Ausnehmung in dem Maschinenelement ermöglicht es, eine Sperrschulter an der Welle bzw. am Maschinenelement auszubilden, mit welchem das Sperrelement zusammenwirken kann und seine Sperrwirkung entfalten kann. Eine Ausnehmung kann dabei eine Querschnittsveränderung des Maschinenelementes bzw. der Welle bewirken. Beispielsweise kann die Welle abschnittsweise eine mehrflächige, beispielsweise eine Vierkant- oder Sechskantstruktur, aufweisen, sodass am Umfang der Welle mehrere Schultern ausgebildet sind, mit welchen das Sperrelement zusammenwirken kann. Dadurch ist je nach Anzahl der Schultern, welche sich mantelseitig an der Welle erstrecken, eine mehr oder weniger häufige Festlegung des Maschinenelementes bei einer Rotation desselben ermöglicht. Weiterhin kann die Welle auch eine sacklochartige Ausnehmung aufweisen, in welcher das Sperrelement eingreifen kann. Je nach Formgebung der Ausnehmung kann so ein Sperren mittels Sperrelement mit einem mehr oder weniger großen Spiel erfolgen. Bevorzugt sollte eine zum Sperrelement formkomplementär ausgebildete Ausnehmung in das Maschinenelement eingebracht sein. Bei dem Vorsehen mehrerer Ausnehmungen an dem Maschinenelement sollten die Achsen in der Sperrschulter im Wesentlichen radial bzw. tangential oder rechtwinklig zur Rotationsachse des Maschinenelementes ausgerichtet sein.

Eine weitere vorteilhafte Ausgestaltung kann vorsehen, dass die Welle im Bereich des Angriffes des Sperrelementes eine Querschnittverstärkung aufweist.

Durch eine Querschnittsverstärkung können Sperrschultern an der Oberfläche des Maschinenelementes der kinematischen Kette geschaffen werden. Weiterhin ist durch eine Querschnittsverstärkung die Möglichkeit gegeben, Ausnehmungen, beispielsweise sacklochartige Ausnehmungen, in das Maschinenelement einzubringen, wobei auf Grund der Querschnittsverstärkung eine hinreichende mechanische Stabilität des Maschinenelementes, beispielsweise der Welle, auch im Bereich der Sperrschultern gegeben ist. Neben einer mechanischen Verstärkung des Maschinenelementes durch eine Querschnittsverstärkung kann diese Querschnittsverstärkung auch dazu dienen, eine axiale Verschiebbarkeit des Maschinenelementes, insbesondere einer Welle, zu begrenzen. Beispielsweise können sich im Anschluss bzw. die Querschnittsverstärkung flankierend Lagerpunkte für die Welle bzw. das Maschinenelement befinden, wobei die Lagerpunkte beispielsweise eine Drehbewegung des Maschinenelementes zulassen, jedoch eine Axialbewegung unterbinden.

Eine weitere vorteilhafte Ausgestaltung kann vorsehen, dass die Sperreinrichtung an einem Gehäuse einer Schaltanlage angeordnet ist.

Ein Gehäuse einer Schaltanlage dient einer mechanischen Abgrenzung der Schaltanlage. Dabei weist die Schaltanlage eine Schaltanordnung auf, die insbesondere relativ zueinander bewegbare Schaltkontaktstücke aufweist. Die Schaltanordnung sollte dabei zumindest teilweise innerhalb des Gehäuses angeordnet sein. Das Gehäuse umgibt und begrenzt dabei die Schaltanordnung. Beispielsweise kann die Schaltanordnung, wie eingangs beschrieben, in einem Ableitstrompfad mit einem Überspannungsableiter angeordnet sein. Ein impedanzveränderliches Steuerelement kann zumindest teilweise innerhalb des Gehäuses angeordnet sein. Folglich kann auch eine Ableitstrombahn zumindest teilweise innerhalb des Gehäuses angeordnet sein. Das Gehäuse selbst kann bedarfsweise elektrisch leitend oder elektrisch isolierend ausgebildet sein und seinerseits verschiedenartige elektrische Potentiale aufweisen. Bei einem elektrisch leitfähig ausgebildeten Gehäuse sollte dieses bevorzugt Erdpotential führen. Die Sperreinrichtung kann beispielsweise an einem Antriebsgehäuse gelagert sein, wobei das Antriebsgehäuse an dem Gehäuse der Schaltanlage angesetzt ist. Beispielsweise kann das Antriebsgehäuse mit dem Gehäuse der Schaltanlage verflanscht sein. Dies ist von Vorteil, um Reparaturen einfach und kostengünstig ausführen zu können.

Eine weitere vorteilhafte Ausgestaltung kann vorsehen, dass das Gehäuse ein Druckbehälter ist.

Ein Druckbehälter ist ein Behälter, welcher eine hermetische Einhausung eines Mediums vornehmen kann, wobei das Medium innerhalb des Gehäuses unter Unter- bzw. Überdruck gesetzt werden kann. Bevorzugt kann in dem Druckbehälter ein elektrisch isolierendes Fluid angeordnet sein, welches eine elektrische Isolation von innerhalb des Druckbehälters befindlichen elektrisch leitfähigen Abschnitten übernimmt. Beispielsweise können die Schaltkontaktstücke durch das elektrisch isolierende Fluid elektrisch isoliert werden. Dazu kann das elektrisch isolierende Fluid die Schaltkontaktstücke umspülen. Als elektrisch isolierende Fluide haben sich insbesondere Fluorverbindungen, wie Schwefelhexafluorid, Fluorketone und Flurnitrile bewährt. Es können jedoch auch andere Fluide, wie beispielsweise Kohlendioxid, Stickstoff, gereinigte Luft usw. Verwendung finden. Bevorzugt können die Fluide innerhalb des Druckbehälters in gasförmigem Zustand vorliegen. Es kann jedoch auch vorgesehen sein, dass das Fluid in flüssigem Zustand oder teilweise gasförmig und teilweise flüssig innerhalb des Gehäuses angeordnet ist. Die Ausbildung eines fluiddichten Gehäuses, jedoch nicht zwangszweise druckfesten Gehäuses weist weiterhin den Vorteil auf, dass zumindest ein Einschließen eines Fluides möglich ist, ohne dass ein unerwünschtes Verflüchtigen desselben zu befürchten ist.

Eine weitere vorteilhafte Ausgestaltung kann vorsehen, dass in dem Gehäuse zumindest teilweise ein Überspannungsableiter, insbesondere mit Trenneinrichtung angeordnet ist.

Eine Überspannungsableiteranordnung weist einen Überspannungsableiter auf. Als Überspannungsableiter kann beispielsweise ein nichtlineares impedanzveränderliches Steuerelement, wie z. B. ein Varistor, verwendet werden. Der Überspannungsableiter ist dabei Teil einer Ableitstrombahn, welche sich insbesondere zwischen einem zu schützenden Phasenleiter hin zu einem Erdpotential erstreckt. In der Ableitstrombahn kann insbesondere eine Trenneinrichtung angeordnet sein. Die Trenneinrichtung kann auch als elektrische Schaltungsanordnung bezeichnet werden, welche ein erstes sowie ein zweites relativ zueinander bewegbares Schaltkontaktstück aufweist.

Im Folgenden wird ein Ausführungsbeispiel der Erfindung schematisch in einer Zeichnung gezeigt und nachfolgend näher beschrieben. Dabei zeigt die
- Figur 1:: einen Schnitt durch eine elektrische Schaltanordnung, die
- Figur 2:: einen Schnitt durch eine Antriebsanordnung mit Sperreinrichtung, die
- Figur 3:: einen Schnitt durch die Sperreinrichtung und die
- Figur 4:: die Sperreinrichtung teilweise freigeschnitten.

Die Figur 1 zeigt eine elektrische Schaltanordnung im Schnitt. Dabei weist die elektrische Schaltanordnung ein Gehäuse 1 auf. Das Gehäuse 1 ist im Wesentlichen hohlzylindrisch ausgebildet und weist einen im Wesentlichen kreisförmigen Querschnitt auf. Das Gehäuse 1 erstreckt sich koaxial zu einer Achse 2. Das Gehäuse 1 weist einen metallenen Grundkörper auf, welcher Erdpotential führt. Ein stirnseitiges Ende des Grundkörpers des Gehäuses 1 ist von einem elektrisch isolierenden Scheibenisolator 3 gebildet. Das Gehäuse 1 selbst ist dabei als fluiddichtes Gehäuse 1 ausgebildet, so dass das Innere des Gehäuses 1 mit einem elektrisch isolierenden Fluid befüllbar ist, wobei das Gehäuse 1 ein unbeabsichtigtes Verflüchtigen des eingefüllten Fluides verhindert. Elektrisch leitende Abschnitte des Gehäuses 1 weisen Erdpotential auf.

Das Gehäuse 1 nimmt in seinem Inneren im Wesentlichen in Richtung der Achse 2 fluchtend einen Überspannungsableiter 4 auf. Der Überspannungsableiter 4 dient als impedanzveränderliches Steuerelement, welches in Abhängigkeit einer über ihm anstehenden elektrischen Spannung ein veränderliches Impedanzverhalten aufweist. Als solches ist der Überspannungsableiter 4 ein nicht-lineares Impedanzelement. Vorteilhafterweise kann der Überspannungsableiter 4 auf Basis von Metalloxiden, insbesondere von Zinkoxiden aufgebaut sein. Beispielsweise können mehrere Metalloxidblöcke übereinander gestapelt miteinander elektrisch kontaktiert und zu einem mechanisch stabilen Verband verbunden sein. Der Überspannungsableiter 4 ist Teil einer Ableitstrombahn, welche ein hochspannungsseitiges Ende 5 beispielsweise Hochspannungspotential führt. Dazu ist ein Phasenleiter, welcher in der Figur 1 nicht dargestellt ist, elektrisch leitend über einen Phasenleiterabschnitt mit dem hochspannungsseitigen Ende 5 des Überspannungsableiters 4 kontaktiert. Der Phasenleiterabschnitt quert dabei den Scheibenisolator 3 fluiddicht. Der Überspannungsableiter 4 ist dabei relativ zum Gehäuse 1 mechanisch gehalten. Im Lauf der Ableitstrombahn weist der Überspannungsableiter 4 ein vom hochspannungsseitigen Ende 5 abgewandtes erdseitiges Ende 6 auf. Am erdseitigen Ende 6 sind in der Ableitstrombahn ein erstes Schaltkontaktstück 7 sowie ein zweites Schaltkontaktstück 8 angeordnet. Die beiden Schaltkontaktstücke 7, 8 sind Teil einer Schaltanordnung und relativ zueinander bewegbar. Dabei ist das erste Schaltkontaktstück 4 buchsenförmig ausgebildet und seinerseits dauerhaft mit dem erdseitigen Ende 6 des Überspannungsableiters 4 kontaktiert. Das zweite Schaltkontaktstück 8 ist bewegbar gelagert und bolzenförmig ausgebildet, wobei der Querschnitt des zweiten Schaltkontaktstückes 8 formkomplementär zur Buchsenöffnung des ersten Schaltkontaktstückes 7 ausgeformt ist. Das zweite Schaltkontaktstück 8 ist dauerhaft mit Erdpotential beaufschlagt und dient bei einer galvanischen Kontaktierung mit dem ersten Schaltkontaktstück 7 einer Übertragung eines Erdpotentials auf das erste Schaltkontaktstück 7 sowie auf das erdseitige Ende 6 des Überspannungsableiters 4. Dazu ist das zweite Schaltkontaktstück 8 in einer Gleitbuchse 9 verschieblich gelagert. Die Gleitbuchse 9 wiederum ist am Gehäuse 1, insbesondere am Abschnitt des Gehäuses 1, welcher Erdpotential führt, gelagert, sodass eine einfache Beaufschlagung der Gleitbuchse 9 mit Erdpotential ermöglicht ist. Über eine elektrische Kontaktierung mit der Gleitbuchse 9 ist auch das zweite Schaltkontaktstück 8 mit Erdpotential beaufschlagt. Dabei ist vorgesehen, dass das zweite Schaltkontaktstück 8 längs der Achse 2 verschieblich gelagert ist.

Eine weitere Ausgestaltung kann vorsehen, dass eine Anordnung der relativ zueinander bewegbaren Schaltkontaktstück 7, 8 am hochspannungsseitigen Ende 5 des Überspannungsableiters erfolgt. Unabhängig von einer Position der Schaltkontaktstücke 7, 8 sollte eine elektrische Reihenschaltung zwischen dem Überspannungsableiter 4 sowie den relativ zueinander bewegbaren Schaltkontaktstücken 7, 8 im Verlauf der Ableitstrombahn vorgesehen sein.

Um eine Relativbewegung der Schaltkontaktstücke 7, 8 zu bewirken, ist am Gehäuse 1 eine Antriebsanordnung 10 angeordnet. Die Antriebsanordnung 10 kann Teil einer kinematischen Kette sein, mittels welcher eine Bewegung, welche außerhalb des Gehäuses 1 erzeugt wird, umgesetzt und durch eine Wandung des Gehäuses 1 hindurch auf zumindest eines der beiden Schaltkontaktstücke 7, 8 übertragen wird. Dabei ist ein Hindurchführen der kinematischen Kette bevorzugt durch das Gehäuse 1 derart vorzusehen, dass eine Aufrechterhaltung einer Fluiddichtigkeit der passierten Wandung gewährleistet ist. Die kinematische Kette weist eine Antriebskurbel 11 auf, mittels welcher manuell eine Rotation ausgeführt werden kann. Die Rotation der Antriebskurbel 11 wird auf eine erste Spindel 12 übertragen, welche ihrerseits wiederum mit einer Welle 13 verbunden ist. Die Welle 13 ist dazu vorgesehen, eine Wandung des Gehäuses 1 zu durchsetzen und eine fluiddichte Bewegung der kinematischen Kette zu ermöglichen. Die Welle 13 ist auf der Innenseite des Gehäuses 1 mit einer zweiten Spindel 14 verbunden. Die zweite Spindel 14 ist von einem Gewindegang des zweiten Kontaktstückes 8 umgriffen. Das zweite Kontaktstück 8 ist axial verschieblich gelagert und verdrehgesichert geführt, sodass eine Rotation der zweiten Spindel zu einer axialen Bewegung des zweiten Schaltkontaktstückes 8 führt. Zur Lagerung von Teilen der kinematischen Kette ist weiterhin vorgesehen, dass die Antriebsanordnung 10 ein Antriebsgehäuse 15 aufweist.

Die in der Figur 1 gezeigte Antriebsanordnung 10 ist in einer Vergrößerung in der Figur 2 abgebildet. Die Antriebsanordnung 10 weist ein Grundgerüst 16 auf, welches im Wesentlichen hohlzylindrisch ausgestaltet ist. Ein erstes stirnseitiges Ende des Grundgerüstes 16 ist mit einem Ringflansch versehen, über welchen das Grundgerüst 16 mit dem Gehäuse 1 verflanscht ist. Das erste stirnseitige Ende des Grundgerüstes 16 ist weiterhin mit einer eingezogenen Ringschulter 17 teilweise verschlossen. Die Ringschulter 17 begrenzt eine gegenüber dem Querschnitt des Grundgerüstes 16 durchmesserverkleinerte Ausnehmung. Über die durchmesserverkleinerte Ausnehmung ist ein Lager- und Dichtungspaket 18 für die Welle 13 gegen eine Anlageschulter 19 des Gehäuses 1 gepresst. Das Lager- und Dichtungspaket 18 weist dabei axial beabstandete Kugellager 20 auf, zwischen welchen zwei Radialdichtungen 21 angeordnet sind. Das Lager- und Dichtungspaket 18 ist zwischen der Anlageschulter 19 in der gequerten Wandung des Gehäuses 1 sowie der eingezogenen Ringschulter 17 gehalten und eingepresst, so dass eine axiale Sicherung der Lage der Welle 13 gegeben ist. Über die Radialdichtungen 21 erfolgt eine Dichtung der Welle 13 gegenüber der gequerten Wandung des Gehäuses 1, sodass eine Rotation der Welle 13 in gedichteter Art und Weise möglich ist. Die Fluiddichtigkeit der gequerten Wandung des Gehäuses 1 bleibt erhalten.

Die Welle 13 ist über Kupplungen 22 stirnseitig mit der ersten Spindel 12 sowie der zweiten Spindel 14 verbunden. Über die Kupplungen 22 kann eine Drehbewegung der Spindeln 12, 14 über die Welle 13 hinweg übertragen werden. Auf einem Gewindegang der ersten Spindel 12 sitzt ein bewegbarer Schaltstellungsmelder auf, welcher die Schaltzustände Ø und I der Schaltkontaktstücke 7, 8 abbildet. Dazu können über Ausnehmungen am Grundgerüst 16 die Lagen Ø und I des Schaltstellungsmelders optisch erfasst werden. Zusätzlich sind Meldekontakte zum Abbilden der Schaltstellungen Ø und I vorgesehen, welche durch den Schaltstellungsmelder betätigt werden.

An einem zweiten stirnseitigen Ende des Grundgerüstes 16, welches von dem Gehäuse 1 abgewandt ist, ist das Antriebsgehäuse 15 mit dem Grundgerüst 16 verbunden. Dazu sind stirnseitig in dem rohrförmigen Element des Grundgerüstes 16 Gewindebohrungen eingebracht, über welche ein Bodenabschnitt des topfförmig ausgebildeten Antriebsgehäuses 15 verschraubt ist. Im Bodenabschnitt ist eine rohrstutzenartige Einziehung 23 vorgesehen. Die rohrstutzenartig Einziehung 23 dient einer Lagerung der zweiten Spindel 14, sodass die zweite Spindel 14 einerseits über das Lager- und Dichtungspaket 18 der Welle 13 sowie die dazwischengeschaltete Kupplung 22 und andererseits an der rohrstutzenartigen Einziehung 23 abgestützt ist. Dazu sind in die rohrstutzenartige Einziehung 23 wiederum Kugellager 20 eingesetzt, die wiederum axial beabstandet zueinander positioniert sind. Im Bereich der rohrstutzenartigen Einziehung 23 wirkt die erste Spindel 12 als Welle. In dem zwischen den Kugellagern 20 an den rohrstutzenartigen Einziehungen 23 befindlichen Abschnitt weist die erste Spindel 12/Welle eine Querschnittsvergrößerung auf. Die Querschnittsvergrößerung ist dabei derart ausgebildet, dass einerseits eine axiale Anlage für die Kugellager 20 gegeben ist, anders ist über die Querschnittsvergrößerung die Möglichkeit gegeben, radial ausgerichtete Ausnehmungen 24 in die erste Spindel 12/Welle bzw. in den querschnittsvergrößerten Abschnitt der Spindel 12/Welle einzubringen. Die Dimensionierung der Querschnittsvergrößerung sowie die radiale Eintauchtiefe der radial ausgerichteten Ausnehmungen 24 ist dabei derart gewählt, dass die Schwächung des Querschnitts durch die radial ausgerichteten Ausnehmungen 24 derart erfolgt, dass in Axialrichtung der Achse 2 ein konstanter Querschnitt der ersten Spindel 12/Welle erhalten bleibt. Vorliegend ist vorgesehen, dass im Bereich der Lagerung der Spindel 12/Welle die Spindel 12/Welle frei von Gewindegängen gehalten ist, so dass eine spielfreie Drehlagerung der ersten Spindel 12/Welle auch an der rohrstutzenartigen Einziehung 23 möglich ist. Alternativ kann auch eine mehrstückige Ausgestaltung vorgesehen sein, wobei die Spindel 12 über eine Kupplung, beispielsweise mit einer separaten Welle, welche einen der Figur 2 im Wesentlichen entsprechenden Querschnitt aufweist, verbunden ist, um eine Lagerung an der rohrstutzenartigen Einziehung 23 zu erzielen.

Die radial ausgerichteten Ausnehmungen 24 stellen von Sperrschultern an der ersten Spindel 12/Welle zur Verfügung. Somit ist die erste Spindel 12/Welle als Teil der kinematischen Kette in der Lage, eine Bewegung der kinematischen Kette zu sperren. Um eine Sperrung einer Bewegung zu realisieren, ist eine Sperreinrichtung 25 vorgesehen. Die Sperreinrichtung 25 durchsetzt fluchtende Öffnungen, welche mantelseitige in das topfförmige Antriebsgehäuse 15, das im Wesentlichen hohlzylindrische Grundgerüst 16 sowie die rohrstutzenartige Einziehung 23 eingebracht sind. Die jeweiligen Ausnehmungen sind dabei im Wesentlichen fluchtend angeordnet, so dass eine fluchtende Erstreckung im Wesentlichen in radialer Richtung zur Achse 2 vorliegt. Dabei können die Querschnitte der einzelnen Ausnehmungen in dem Antriebsgehäuse 15 im Grundgerüst 16 sowie der rohrstutzenartig Einziehung 23 variieren. Die Sperreinrichtung 25 weist ein Sperrelement 26 auf, welches im Wesentlichen bolzenförmig ausgebildet ist. Das Sperrelement 26 weist an seinem, den radial ausgerichteten Ausnehmungen 24 zugewandten Ende eine zum Querschnitt der radial ausgerichteten Ausnehmungen 24 komplementäre Formgebung auf. Beispielsweise können die radial ausgerichteten Ausnehmungen 24 einen kreisförmigen Querschnitt aufweisen, entsprechend kann das Sperrelement 26 an seinem, den radial ausgerichteten Ausnehmungen 24 zugewandten Ende einen formkomplementären kreisförmigen Querschnitt aufweisen. Das Sperrelement 26 ist federbelastet an der rohrstutzenartigen Einziehung 23 abgestützt. Dazu ist eine Feder 27 in einer Querschnittserweiterung der Ausnehmung der rohrstutzenartigen Einziehung 23, welche der Führung des Sperrelementes 26 dient, gelagert. Eine Kraftwirkung der Feder 27 auf das Sperrelement 26 ist derart ausgerichtet, dass das Sperrelement 26 von den radial ausgerichteten Ausnehmungen 24 fortgedrückt wird.

Zur Führung des Sperrelementes 26 weist die Sperreinrichtung 25 eine Führungshülse 28 auf. Die Führungshülse 28 ist ortsfest in die Ausnehmungen des Antriebsgehäuses 15 bzw. des Grundgerüstes 16 eingesetzt, sodass das Sperrelement 26 in der Führungshülse 28 gleiten kann. Die Bewegungsrichtung oder Verschieberichtung des Sperrelementes 26 ist im Wesentlichen radial zur Achse 2 ausgerichtet. Um eine Festlegung des Sperrelementes 26 vorzunehmen, ist an dem Ende des Bolzens des Sperrelementes 26, welches von den radial ausgerichteten Ausnehmungen 24 abgewandt ist, eine Werkzeugaufnahme 29 vorgesehen. Die Werkzeugaufnahme 29 kann beispielsweise eine Formkodierung aufweisen, in welche ein entsprechendes Werkzeug einsetzbar ist. Beispielsweise kann die Werkzeugaufnahme 29 nach Art einer mehrkantigen Ausnehmung eines Buntbartes oder ähnlichem ausgeführt sein, sodass lediglich mit einem formkomplementär aufzusetzenden bzw. einzuführenden Werkzeug über die Werkzeugaufnahme 29 eine Betätigung des Sperrelementes 26 vorgenommen werden kann. Als Werkzeug haben sich beispielsweise Dreikantschlüssel, Vierkantschlüssel, Buntbartschlüssel, Profilschlüssel usw. erwiesen. Bevorzugt kann eine Axialverschiebung des Sperrelementes 26 von einer zumindest teilweisen Rotation desselben überlagert werden. Eine Rotation kann beispielsweise durch eine Kulisse 32 erzwungen werden, in welcher ein Abtastelement 31 geführt ist. Durch die Kulisse 32 kann eine Zwangsführung des Sperrelementes 26 sowie eine Lagesicherung erfolgen.

Um die Sperreinrichtung 25 vor einer Verschmutzung zu schützen, können die außerhalb des Antriebsgehäuses 15 zugänglichen Bereiche der Sperreinrichtung 25 von einer Schutzkappe 30 überspannt sein. Die Schutzkappe 30 kann beispielsweise aus einem Isolierwerkstoff gefertigt sein und eine elastomere Überspannung der Sperreinrichtung 25 ermöglichen. Es kann jedoch auch vorgesehen sein, dass eine entsprechend komplexer strukturierte klappenartige Überspannung als Schutzkappe 30 fungiert.

Anhand der Figur 3 soll nunmehr beispielhaft die Ausgestaltung bzw. Führung des Sperrelementes 26 der Sperreinrichtung 25 beschrieben werden. Die Figur 3 zeigt dabei einen Schnitt durch die Sperreinrichtung 25, die Figur 4 zeigt eine teilweise Freischneidung der Sperreinrichtung 25. Sowohl in der Figur 3 als auch in der Figur 4 ist das Sperrelement 26 in seiner Sperrstellung dargestellt, wobei das Sperrelement 26 in eine der radial ausgerichteten Ausnehmungen 24 eingreift und über die Sperrschultern der radial ausgerichteten Ausnehmung 24 eine Rotation der Antriebskurbel 11 blockiert.

Radial zur Verschiebeachse des Sperrelementes 26 ist das Sperrelement 26 mit einem Bolzen 31, welcher als Abtastelement fungiert, ausgestattet. Der Bolzen 31 ragt in eine Kulisse 32 hinein und ist in der Kulisse 32 zwangsgeführt. Die Kulisse 32 weist dabei einen im Wesentlichen U-förmigen Verlauf auf, sodass an den freien Schenkeln des U-Profiles jeweils eine Endlage des Sperrelementes 26 festgelegt ist. Die freien Schenkel verlaufen im Wesentlichen quer zur Bewegungsachse des Sperrelementes 26. Neben einer U-förmigen Profilierung der Kulisse können auch alternative Ausgestaltungen der Kulisse vorgesehen sein, welche ein Festlegen des Sperrelementes 26 bevorzugt über den Bolzen 31 ermöglicht. Bei einer Betätigung des Sperrelementes 26 mittels eines Werkzeuges wird die Werkzeugaufnahme 29 in Rotation versetzt. Auf Grund der Führung des Bolzens 31 in der Kulisse 32 ist eine Rotation des Sperrelementes 26 nur in einem begrenzten Umfange möglich, wobei diese Rotation von einer Axialbewegung des Bolzens 31 und damit des Sperrelementes 26 überlagert ist. Dabei ist zum Passieren der beiden freien Schenkel des U-förmigen Profils der Kulisse 32 jeweils eine gegensinnige Drehbewegung des Sperrelementes 26 vonnöten, wobei in Abhängigkeit der axialen Beabstandung der freien Schenkel der Kulisse 32 die Eintauchtiefe des Sperrelementes 26 in eine der radial ausgerichteten Ausnehmungen 24 definiert ist.

An der Spindel 12/Welle sind im Bereich der Durchmesservergrößerung mehrere radial ausgerichtete Ausnehmungen 24 positioniert. Bevorzugt können beispielsweise 8, 6, 4 oder andere Anzahlen von radial ausgerichteten Ausnehmungen 24 an der ersten Spindel 12/Welle angeordnet sein. Je nach Anzahl der verwendeten radial ausgerichteten Ausnehmungen 24 ist die maximale Schrittweite eines Antriebshebels 11 variabel, welche bis zu einem möglichen Blockieren bzw. einem möglichen Einfahren des Sperrelementes 26 in eine radial ausgerichtete Ausnehmung 24 nötig ist. Auf Grund der Anordnung einer Vielzahl von radial ausgerichteten Ausnehmungen 24 ist ein mehrfaches Festlegen der ersten Spindel 12 möglich, wobei auf Grund der Übertragungsfunktion der ersten Spindel 12 sowie der zweiten Spindel 14 der Schaltzustand der elektrischen Schaltanordnung im Wesentlichen unverändert bleibt. Bedarfsweise kann jedoch auch vorgesehen sein, dass lediglich eine einzige radial ausgerichtete Ausnehmung 24 an der Spindel 12 bzw. an einem Maschinenelement vorgesehen ist.

Vorteilhaft bei einer Positionierung einer Sperreinrichtung 25 zumindest teilweise innerhalb eines Antriebsgehäuses 15 ist, dass relativ zueinander bewegbare Teile wie das Sperrelement 26, die Feder 27 in einem geschützten Bereich des Antriebsgehäuses 15 gelagert sind. Lediglich ein flächenmäßig kleiner Bereich der Sperreinrichtung 25 ist mantelseitig am Antriebsgehäuse 15 sichtbar. Durch die Verwendung einer Schutzkappe 30 kann dessen Verschmutzung sowie die Verschmutzung von im Inneren des Antriebsgehäuses 15 liegenden Abschnitten verhindert werden.

## Patentansprüche

1. Elektrische Schaltanordnung aufweisend
- ein erstes Schaltkontaktstück (7) und ein zweites Schaltkontaktstück (8), welche relativ zueinander bewegbar sind,
- eine kinematische Kette (11, 12, 13, 14) zur Einkoppelung einer Bewegung auf zumindest eines der Schaltkontaktstücke (7, 8) sowie
- eine Sperreinrichtung (25) mit einem Sperrelement (26) für ein Sperren einer Relativbewegung der Schaltkontaktstücke (7, 8), **dadurch gekennzeichnet, dass** das Sperrelement (26) bei einem Vorliegen ein und desselben gleichbleibendem Schaltzustand der Schaltkontaktstücke (7, 8) die Relativlage der Schaltkontaktstücke (7, 8) im Einschaltzustand und/oder im Ausschaltzustand der Schaltkontaktstücke (7, 8) sichernd zumindest ein zu blockierendes Maschinenelement der kinematischen Kette (11, 12, 13, 14) in verschiedenen Lagen sperrt.

2. Elektrische Schaltanordnung nach Anspruch 1,
**dadurch gekennzeichnet, dass** das Sperrelement (26) an ein drehbar gelagertes Maschinenelement angreift.

3. Elektrische Schaltanordnung nach Anspruch 1 oder 2,
**dadurch gekennzeichnet, dass** das Sperrelement (26) mittels eines Werkzeugs, insbesondere eines Schlüssels, betätigt wird.

4. Elektrische Schaltanordnung nach Anspruch 3,
**dadurch gekennzeichnet, dass** die Sperreinrichtung (25) in einem im Wesentlichen rotationssymmetrischen Antriebsgehäuse (15) mantelseitig zugänglich ist.

5. Elektrische Schaltanordnung nach Anspruch 3 oder 4,
**dadurch gekennzeichnet, dass** zum Bedienen der Sperreinrichtung (25) das Werkzeug mantelseitig an einem im Wesentlichen rotationssymmetrischen Antriebsgehäuse (15) anzusetzen ist.

6. Elektrische Schaltanordnung nach einem der Ansprüche 1 bis 5,
**dadurch gekennzeichnet, dass** das Sperrelement (26) aus radialer Richtung bezüglich einer Drehachse (2) des Maschinenelementes bewegbar ist.

7. Elektrische Schaltanordnung nach einem der Ansprüche 1 bis 6,
**dadurch gekennzeichnet, dass** das Maschinenelement eine Welle (12) ist.

8. Elektrische Schaltanordnung nach Anspruch 7,
**dadurch gekennzeichnet, dass** die Welle (12) an einem ersten und einem zweiten axial beanstandeten Lagerpunkt gelagert ist, wobei das Sperrelement (26) zwischen den beiden Lagerpunkten angreift.

9. Elektrische Schaltanordnung nach einem der Ansprüche 1 bis 8,
**dadurch gekennzeichnet, dass** das Sperrelement (26) in eine Ausnehmung (24) des Maschinenelementes eingreift.

10. Elektrische Schaltanordnung nach einem der Ansprüche 7 bis 9,
**dadurch gekennzeichnet, dass** die Welle (12) im Bereich des Angriffes des Sperrelementes (26) eine Querschnittverstärkung aufweist.

11. Elektrische Schaltanordnung nach einem der Ansprüche 1 bis 10,
**dadurch gekennzeichnet, das**s
die Sperreinrichtung (25) an einem Gehäuse (1) einer Schaltanlage angeordnet ist.

12. Elektrische Schaltanordnung nach Anspruch 11,
**dadurch gekennzeichne**t, **dass** das Gehäuse (1) ein Druckbehälter ist.

13. Elektrische Schaltanordnung nach einem der Ansprüche 11 oder 12,
**darduch gekennzeichnet, dass** in dem Gehäuse (1) zumindest teilweise ein Überspannungsableiter (4), insbesondere mit Trenneinrichtung angeordnet ist.

## Claims

1. Electrical switching arrangement having
- a first switching contact piece (7) and a second switching contact piece (8), which are movable in relation to one another,
- a kinematic chain (11, 12, 13, 14) for coupling a movement onto at least one of the switching contact pieces (7, 8) and
- a blocking device (25) with a blocking element (26) for blocking a relative movement of the switching contact pieces (7, 8),
**characterized in that**,
when one and the same switching state of the switching contact pieces (7, 8) that remains the same applies, the blocking element (26) blocks at least one machine element to be blocked of the kinematic chain (11, 12, 13, 14) in various positions, while securing the relative position of the switching contact pieces (7, 8) in the switched-on state and/or in the switched-off state of the switching contact pieces (7, 8).

2. Electrical switching arrangement according to Claim 1, **characterized in that**
the blocking element (26) acts on a rotatably mounted machine element.

3. Electrical switching arrangement according to Claim 1 or 2,
**characterized in that**
the blocking element (26) is actuated by means of a tool, in particular a wrench.

4. Electrical switching arrangement according to Claim 3,
**characterized in that**,
in a substantially rotationally symmetrical drive housing (15), the blocking device (25) is accessible from the lateral surface.

5. Electrical switching arrangement according to Claim 3 or 4,
**characterized in that**,
to operate the blocking device (25), the tool has to be placed on the lateral surface on a substantially rotationally symmetrical drive housing (15).

6. Electrical switching arrangement according to one of Claims 1 to 5,
**characterized in that**
the blocking element (26) is movable from a radial direction with respect to an axis of rotation (2) of the machine element.

7. Electrical switching arrangement according to one of Claims 1 to 6,
**characterized in that**
the machine element is a shaft (12).

8. Electrical switching arrangement according to Claim 7,
**characterized in that**
the shaft (12) is mounted at a first bearing point and a second bearing point an axial distance away, the blocking element (26) acting between the two bearing points.

9. Electrical switching arrangement according to one of Claims 1 to 8,
**characterized in that**
the blocking element (26) engages in a clearance (24) in the machine element.

10. Electrical switching arrangement according to one of Claims 7 to 9,
**characterized in that**
the shaft (12) has an increase in cross section in the region where the blocking element (26) acts.

11. Electrical switching arrangement according to one of Claims 1 to 10,
**characterized in that**
the blocking device (25) is arranged on a housing (1) of a switching installation.

12. Electrical switching arrangement according to Claim 11,
**characterized in that** the housing (1) is a pressure vessel.

13. Electrical switching arrangement according to either of Claims 11 and 12,
**characterized in that**
a surge arrester (4), in particular with a disconnecting device, is arranged at least partially in the housing (1).

## Revendications

1. Montage électrique comportant
- une première pièce (7) de contact de coupure et une deuxième pièce (8) de contact de coupure, qui peuvent être déplacées l'une par rapport à l'autre,
- une chaîne (11, 12, 13, 14) cinétique pour l'application d'un déplacement à au moins l'une des pièces (7, 8) de contact de coupure, ainsi que
- un dispositif (25) de blocage comprenant un élément (26) de blocage pour bloquer un déplacement relatif des pièces (7, 8) de contact de coupure,
**caractérisé en ce que**
l'élément (26) de blocage, en la présence d'un seul et même état de coupure, qui ne change pas, des pièces (7, 8) de contact de coupure bloque en des positions différentes, au moins un élément de machine à bloquer de la chaîne (11, 12, 13, 14) cinétique en des positions différentes fixant la position relative des pièces (7, 8) de contact de coupure dans l'état en circuit et/ou dans l'état hors circuit des pièces (7, 8) de contact de coupure.

2. Montage électrique suivant la revendication 1,
**caractérisé en ce que**
l'élément (26) de blocage attaque un élément de machine monté tournant.

3. Montage électrique suivant la revendication 1 ou 2,
**caractérisé en ce que**
l'élément (26) de blocage est actionné au moyen d'un outil, notamment d'une clé.

4. Montage électrique suivant la revendication 3,
**caractérisé en ce que**
le dispositif (25) de blocage est accessible du côté d'enveloppe dans un carter (15) d'une transmission sensiblement de révolution.

5. Montage électrique suivant la revendication 3 ou 4,
**caractérisé en ce que**
pour faire fonctionner le dispositif (25) de blocage, l'outil peut être ajouté du côté de l'enveloppe à un carter (15) d'une transmission sensiblement de révolution.

6. Montage électrique suivant l'une des revendications 1 à 5,
**caractérisé en ce que**
l'élément (26) de blocage peut être déplacé dans la direction radiale par rapport à un axe (2) de rotation de l'élément de machine.

7. Montage électrique suivant l'une des revendications 1 à 6,
**caractérisé en ce que**
l'élément de machine est un arbre (12).

8. Montage électrique suivant la revendication 7,
**caractérisé en ce que**
l'arbre (12) est monté en un premier et en un deuxième point de palier à distance axialement, l'élément (26) de blocage attaquant entre les deux points de palier.

9. Montage électrique suivant l'une des revendications 1 à 8,
**caractérisé en ce que**
l'élément (26) de blocage pénètre dans un évidement (24) de l'élément de machine.

10. Montage électrique suivant l'une des revendications 7 à 9,
**caractérisé en ce que**
l'arbre (12) a dans la région de l'attaque de l'élément (26) de blocage un renforcement de la section transversale.

11. Montage électrique suivant l'une des revendications 1 à 10,
**caractérisé en ce que**
le dispositif de blocage est monté sur une enveloppe (1) d'une installation de distribution.

12. Montage électrique suivant la revendication 11,
**caractérisé en ce que**
l'enveloppe (1) est un réservoir sous pression.

13. Montage électrique suivant l'une des revendications 11 ou 12,
**caractérisé en ce que**
un parafoudre (4), ayant notamment un dispositif de coupure, est disposé au moins en partie dans l'enveloppe (1).
